# EUROPÄISCHE PATENTSCHRIFT

(11) **EP 0 203 256 B1**
(45) Veröffentlichungstag und Bekanntmachung des Hinweises auf die Patenterteilung: **26.10.1988**
(21) Anmeldenummer: 86101323.3
(22) Anmeldetag: 01.02.1986
(51) Int. Cl.: D03D 47/38

(54) **Schusseintragungsvorrichtung für Webmaschinen mit schwenkbaren Blasdüsen und Verfahren zum pneumatischen Eintragen aufeinanderfolgender Schusslängen**
Weft insertion device for looms with swivel-mounted nozzles, and process for the pneumatic insertion of weft lengths
Dispositif d'insertion de trame pour métiers à tisser avec tuyères pivotables et procédé pour l'insertion pneumatique de longueurs de trame

(30) Priorität: 25.05.1985 DE 3518987
(43) Veröffentlichungstag der Anmeldung: 03.12.1986
(73) Patentinhaber: Günne Webmaschinenfabrik GmbH & Co. KG, D-4773 Möhnesee-Günne (DE)
(72) Erfinder: Wulf, Adolf, D-4773 Möhnesee-Hewingen (DE)
(74) Vertreter: Fleck, Thomas, Dr. Dipl.-Chem.

(56) Entgegenhaltungen:
- EP-A- 0 120 429
- EP-A- 0 160 117
- DE-A- 2 519 981
- DE-A- 3 204 007
- GB-A- 2 047 286

## Beschreibung

Die vorliegende Erfindung betrifft eine Schusseintragungsvorrichtung für Webmaschinen nach dem Oberbegriff des Anspruchs 1 sowie ein Verfahren zum pneumatischen Eintragen gemäss dem Oberbegriff des Patentanspruchs 4.

Im Stand der Technik sind verschiedene Schusseintragungsvorrichtungen für Webmaschinen und entsprechende Verfahren bekanntgeworden. Bei mit ortsfesten Blasdüsen arbeitenden Schusseintragungsvorrichtungen ist die Anzahl der Blasdüsen aufgrund der ihnen eigenen Grössen- und Abstandsverhältnisse relativ beschränkt, da sämtliche Blasdüsen zu jeglicher Zeit eine wirksame Schusseintragungsposition zum U-förmigen Tunnel des Rietes oder einem anderen Luftführungssystem (Konfusor) besitzen müssen. Bei schwenkbaren Blasdüsen ist ihre Anzahl insofern kritisch, als dass bei steigender Zahl der Schwenkweg länger wird und die Geschwindigkeit bei den ohnehin kurzen Zeitspannen aufeinanderfolgender Webzykli dann gesteigert werden muss, was nicht nur zu Verschleisserscheinungen und damit zu grösserer Wartungsanfälligkeit führt, sondern auch ungenauen Eintragspositionen.

Der Erfindung liegt deshalb die Aufgabe zugrunde, die eingangs genannte Schusseintragungsvorrichtung derart zu verbessern, dass sie eine einwandfreie, wartungsunanfällige Arbeitsweise bei vier, sechs oder mehr Blasdüsen unter Vermeidung der genannten Nachteile des genannten Standes der Technik sicherstellt.

Die vorstehende Aufgabe wird erfindungsgemäss durch die im Anspruch 1 gekennzeichnete Schusseintragungsvorrichtung gelöst. Danach werden vier, sechs oder mehr Blasdüsen paarweise horizontal eng benachbart vor dem U-förmigen Kanal oder einem anderen Luftführungssystem (Konfusor) des Rietbalkens angeordnet so dass ein Verschwenken oder ein Drehen des Düsenkörpers überflüssig wird.

Von erfindungsgemässer Bedeutung ist ferner die Tatsache, dass die Blasdüsen im vorderen Bereich auf einem oder mehreren pneumatischen Zylindern, die nebeneinander oder hintereinander angeordnet sein können, gelagert sind. Sie bewirken durch übliche Ansteuerung das eigentliche Verschwenken der Düsen, wobei auf der gegenüberliegenden Seite eine entsprechende Anzahl von Druckfedern vorgesehen ist, die als Federungs- bzw. Gegenkraft wirken, um unerwünschte Schwingungen zu dämpfen bzw. die präzise Eintragung des gewünschten Schussfadens gewährleisten.

Weitere Vorteile und Merkmale gehen aus den vorstehenden Unteransprüchen hervor, die einzeln oder auch gemeinsam von erfindungsgemässer Bedeutung sein können.

Im folgenden wird ein bevorzugtes Ausführungsbeispiel anhand der Zeichnung näher beschrieben. Es zeigt:

Fig. 1 eine perspektivische Schemaansicht der erfindungsgemässen Schusseintragungsvorrichtung.

In Fig. 1 ist die erfindungsgemässe Schusseintragungsvorrichtung für Webmaschinen mit schwenkbaren Blasdüsen allgemein mit 10 bezeichnet. Der besseren Übersicht halber ist die Webmaschine nicht in ihrer Gesamtheit gezeigt, damit die erfindungsgemässen Details besser erkennbar sind. Die Haupt- bzw. Blasdüsen 18 sind über den Düsenkörper 13 an ihrem hinteren Ende mit der Weblade 26 verbunden. Die vertikale Schwenkbarkeit der Blasdüsen 18 erfolgt dabei um den Schwerpunkt 36 des Düsenkörpers 13. Jede einzelne der sechs gezeigten Blasdüsen 18 besitzt eine eigene Speicher- bzw. Ablängungsvorrichtung (nicht gezeigt). Die einzutragenden sechs Schussfäden sind mit 32 bezeichnet. Jede der rohrförmigen Düsen 18 besitzt eine eigene Druckluftleitung 19, die jeweils mit entsprechenden Druckluftbehältern (nicht gezeigt) verbunden sind.

Von besonderer erfindungsgemässer Bedeutung ist die Halterung 52, welche die Blasdüsen 18 in ihrem vorderen Bereich zusammenfasst und wiederum mit der Weblade 26 verbindet. Auf der Grundfläche 38 dieser Halterung 52 sind zwei pneumatische Zylinder 34a und 34b hintereinander und unterhalb der Blasrohre 18 angeordnet. Sie stehen in Kontakt mit zwei die Blasdüsen 18 umgebenden Klammern 37, welche die Rohre bündelsmässig zusammenfassen. Oberhalb der Klammern 37 sind jeweils eine Druckfeder 35 angeordnet, die als Gegenkraft mit den pneumatischen Zylindern 34a und 34b zusammenwirken, da sie zwischen den Klammern 37 und der Halterung 52 eingespannt sind. Die Anzahl und Anordnung der pneumatischen Zylinder 34 und der Druckfeder 35 ist nicht kritisch, sondern kann im geeigneten Rahmen gewählt werden, solange sichergestellt ist, dass ein einwandfreies und präzises Verschwenken der rohrförmigen Blasdüsen 18 gewährleistet ist, so dass die jeweiligen Schusslängen 32 aus den gewünschten Blasdüsen 18 in den U-förmigen Kanal 14 des Rietes 16 eintreten können. Deutlicher ist dieses links unten in Fig. 1 im Querschnitt gezeigt, wo die Öffnungen 1 und 2 der obersten Blasdüsen 18 in Einschussposition für den U-förmigen Kanal 14 des Rietes 16 liegen, während die mittleren Öffnungen 3 und 4 und die unteren Öffnungen 5 und 6 der Blasdüsen 18 unterhalb der Eintragsposition liegen und sich deshalb in Ruhestellung befinden. Erst durch ein vertikales Verschwenken der Blasdüsen 18 über den Schwenkpunkt 36 mittels der pneumatischen Zylinder 34a und b können die mittleren bzw. unteren Blasdüsen 18 mit ihren Öffnungen 3 und 4 bzw. 5 und 6 in die gewünschte Schussposition gebracht werden. Die Steuerung für die pneumatischen Zylinder ist nicht gezeigt, da sie für den Fachmann auf der Hand liegt.

Zusammenfassend lässt sich also feststellen, dass die erfindungsgemässe Schusseintragungsvorrichtung für Webmaschinen in der gezeigten Grundstellung Farbe und/oder Qualität aus den Öffnungen 1 und/oder 2 der Blasdüsen eintragen kann. Bei Betätigung des pneumatischen Zylinders 34a werden die Öffnungen 3 und/oder 4 der Blasdüsen 18 in Schussposition gebracht, während die Betätigung des pneumatischen Zylinders 34b dafür sorgt, dass die Öffnungen 5 und 6 der Blasdüsen 18 in die gewünschte Schussposition gebracht werden. Es versteht sich, dass dieses System auf weitere Farben und/oder Qualitäten erweitert werden kann. Auch ist es denkbar, dass nur ein pneumatischer Zylinder 34 eingesetzt wird, dessen Hub in unterschiedlicher Weise gesteuert wird.

## Patentansprüche

1. Schusseintragungsvorrichtung für Webmaschinen mit schwenkbaren Blasdüsen zum pneumatischen Eintragen aufeinanderfolgender Schusslängen unterschiedlicher Farbe und/oder Qualität, dadurch gekennzeichnet, dass vier, sechs oder mehr Blasdüsen (18) paarweise horizontal eng benachbart übereinander vor dem U-förmigen Kanal (14) oder einem anderen Luftführungssystem (Konfusor) des Rietbalkens (16) angeordnet und mittels eines Düsenkörpers (13) und einer Halterung (52) auf der Weblade (26) befestigt sind, und dass der Düsenkörper (18) schwenkbar an einem Schwenkpunkt (36) gelagert ist, während die Blasdüsen (18) im vorderen Bereich durch einen oder mehrere pneumatische Zylinder (34) im Zusammenwirken mit einer oder mehreren Druckfedern (35) vertikal derart schwenkbar sind, dass die jeweiligen Schusslängen aus den gewünschten Blasdüsen (18) in den U-förmigen Kanal (14) oder einem anderen Luftführungssystem (Konfusor) entreten.

2. Schusseintragungsvorrichtung nach Anspruch 1, dadurch gekennzeichnet, dass ein, zwei oder mehrere Zylinder (34a, b) unterhalb der Blasdüsen (18) und oberhalb ein, zwei oder mehrere Druckfedern (35) angeordnet sind.

3. Schusseintragungsvorrichtung nach Anspruch 1 und 2, dadurch gekennzeichnet, dass innerhalb der Halterung (52) ein, zwei oder mehrere Klammern (37) für die Blasdüsen (18) vorgesehen sind.

4. Verfahren zum pneumatischen Eintragen aufeinanderfolgender Schusslängen unterschiedlicher Farbe und/oder Qualität unter Verwendung der Schusseintragungsvorrichtung nach Anspruch 1, dadurch gekennzeichnet, dass jede Blasdüse über ein Magnetventil mit einem eigenen Luftbehälter verbunden ist, welches jeweils über einen an einer Schaftmaschine, Jaquardmaschine oder separaten Farbsteuerungseinrichtung (mechanisch oder elektronisch) befestigten Näherungsschalter die Druckluftzufuhr für die jeweilige Schussfadenreinigung steuert, wobei die pneumatischen Zylinder (34) in ihrem Hub derart gesteuert werden, dass die gewünschten Austrittsöffnungen (1, 2, bzw. 3, 4, bzw. 5, 6) der Blasdüsen (18) vor dem U-förmigen Kanal (14) oder einem anderen Luftführungssystem (Konfusor) liegen.

5. Verfahren nach Anspruch 4, dadurch gekennzeichnet, dass der pneumatische Zylinder (34a) in seinem Hub derart gesteuert ist, dass die mittleren Blasdüsen (16) in Einschussposition kommen, und dass der pneumatische Zylinder (34b) in seinem Hub derart gesteuert ist, dass die unteren Blasdüsen (18) in Einschussposition zum U-förmigen Kanal (14) oder einem anderen Luftführungssystem (Konfusor) des Rietes (16) gelangen.

## Claims

1. A picking mechanism for looms with pivotable blast nozzles for the pneumatic picking of succesive weft lengths of different colours and/or grades, wherein four, six or more blast nozzles are arranged in horizontal, pairwise, closely juxtaposed and superimposed manner upstream of the U-shaped channel or some other air circulation system (confusor) of the reed and are fixed by means of a nozzle body and a mounting support to the sley and wherein the nozzle body is mounted pivotably on the pivot point, whilst the blast nozzles are arranged in vertically pivotable manner in the front region by one or more pneumatic cylinders in cooperating with one or more compression springs, so that the weft lengths from the desired blast nozzles can enter the U-shaped channel or some other air circulation system.

2. A picking mechanism according to claim 1, wherein one, two or more cylinders are arranged below the blast nozzles and above one, two or more compression springs.

3. A picking mechanism according to claims 1 or 2, wherein one, two or more clips for the blast nozzles are provided within the mounting support.

4. A method for the pneumatic picking of succesive weft lengths of different colour and/or grade using the picking mechanism according to claim 1, wherein each blast nozzle is connected via a solenoid valve to its own air container, which controls the compressed air supply for the weft picking by means of a proximity switch fixed to a tie-up jacquard, jacquard loom or separate colour control means (mechanical or electronic), the stroke of the pneumatic cylinders being controlled in such a way that the desired outlet openings of the blast nozzles are located upstream of the U-shaped channel or some other air circulation system.

5. A method according to claim 4, wherein the stroke of one pneumatic cylinder is controlled in such a way that the central blast nozzles come into the picking position and wherein the stroke of the other pneumatic cylinder is controlled in such a way that the lower blast nozzles pass into the picking position relative to the U-shaped channel or some other air circulation system of the reed.

## Revendications

1. Dispositif d'insertion de trame pour métiers à tisser comportant des tuyères pivotantes pour l'insertion pneumatique de longueurs successives de trame de différentes couleurs et/ou de différentes qualités, caractérisé en ce que quatre, six ou plus tuyères (18) sont disposées horizontalement par paires, immédiatement voisines les unes au-dessus des autres, en avant du canal en forme de U (14) ou d'un autre système de guidage de l'air (confusor) du peigne (16) et sont fixées sur le battant (26) au moyen d'un bloc à tuyères (13) et d'un support (52); et en ce que le bloc à tuyères (18) est porté de façon à pouvoir pivoter autour d'un point de pivotement (36), tandis que les tuyères (18) peuvent, dans leur zone avant et au moyen d'un ou de plusieurs vérins pneumatiques (34) en collaboration avec un ou plusieurs ressorts de compression (35), pivoter verticalement de façon telle que les longueurs de trame respectives sortant des tuyères désirées (8) s'insèrent dans le canal en forme de U (14) ou autre système de guidage de l'air (confusor).

2. Dispositif d'insertion de trame selon la revendication 1, caractérisé en ce qu'un, deux ou plusieurs vérins (34a, b) sont disposés en dessous des tuyères (18) et en ce qu'au dessus des tuyères sont disposés un, deux ou plusieurs ressorts de compression (35).

3. Dispositif d'insertion de trame selon la revendication et 2, caractérisé en ce qu'à l'intérieur du support (52) sont prévus un, deux ou plusieurs colliers (37) pour les tuyères (18).

4. Procédé pour l'insertion pneumatique de longueurs successives de trame de différentes couleurs et/ou différentes qualités avec emploi du dispositif d'insertion de trame selon la revendication 1, caractérisé en ce que chaque tuyère est reliée à son propre réservoir d'air par l'intermédiaire d'une électrovanne qui commande respectivement l'arrivée d'air comprimé pour l'insertion des fils de trame respectifs par l'intermédiaire d'un contacteur de proximité fixé sur une mécanique d'armure, sur une mécanique Jacquard ou un dispositif distinct (mécanique ou élctro- nique) de commande de la couleur, étant précisé que la course des vérins pneumatiques (34) est commandée de façon telle que les ouvertures de sortie désirées (1, 2 ou 3, 4 ou 5, 6) des tuyères (18) se trouvent devant le canal en forme de U (14) ou autre système de guidage de l'air (confusor).

5. Procédé selon la revendication 4, caractérisé en ce que la course du vérin pneumatique (34a) est commandée de façon telle que les tuyères médianes (16) viennent en position d'insertion de trame; et en ce que la course du vérin pneumatique (34b) estcom- mandée de façon telle que les tuyères inférieures (18) parviennent en position d'insertion de trame par rapport au canal en forme de U (14) ou autre système de guidage de l'air (confusor) du peigne (16).
